# DEMANDE DE BREVET EUROPEEN

(11) **EP 3 301 240 A1**
(43) Date de publication de la demande: **04.04.2018**
(21) Numéro de dépôt: 16191730.7
(22) Date de dépôt: 30.09.2016
(51) Int. Cl.: E04F 10/10

(54) **PERGOLA EN KIT DÉMONTABLE**

(71) Demandeur: Cognet, Reynald, 45170 Saint Lyé la Forêt (FR)
(72) Inventeur: Cognet, Reynald, 45170 Saint Lyé la Forêt (FR)
(74) Mandataire: Thomas, Nadine

(57) **Abrégé**

L'invention concerne une pergola démontable comprenant au moins quatre poteaux porteurs (1) pour une ossature (2) disposée dans un plan horizontal coopérant avec une pluralité de lames (3) orientables aptes à former une couverture supérieure.

Selon l'invention, l'ossature comprend au moins deux chéneaux (4) parallèles entre eux supportant lesdites lames (3) via au moins une cornière apte à supporter et maintenir l'extrémité d'une lame, la forme et l'agencement mutuel des lames et des chéneaux permettant de collecter les eaux de pluie au niveau des lames et/ou au niveau des chéneaux.

L'invention concerne en outre un kit apte à former une pergola telle que revendiquée.

## Description

### DOMAINE TECHNIQUE DE L'INVENTION

L'invention se rapporte au domaine des pergolas et autres structures démontables comportant notamment une couverture 'variable' c'est-à-dire dont la surface fonctionnelle protectrice et/ou couvrante varie notamment en fonction des conditions climatiques.

La présente invention concerne plus particulièrement des pergolas facilement montables et démontables par des personnes non qualifiées. L'expression 'en kit' signifie que les principaux éléments structurels de la pergola forment un ensemble appelé 'kit' préférentiellement vendu tel quel à des fins de montage.

### ETAT DE LA TECHNIQUE ANTERIEURE

On connait de nombreuses formes et structures légères de type pergola aptes à être mises en place par exemple sur des terrasses afin de former un espace extérieur à un bâtiment, utilisable dans certaines conditions climatiques.

Ces structures existantes comportent en général des toits ouvrants escamotables, des rideaux enroulables ou encore des lames orientables permettant de couvrir une surface variable ; on cherche ainsi à adapter les toits ouvrants aux conditions climatiques telles que la pluie, le soleil.

Dans le cas de lames orientables, on connait par exemple le brevet FR 2 676 079 qui décrit un ensemble de volets orientables s'imbriquant les uns dans les autres avec des bielles de commande de l'orientation des volets ; le profil des volets permet en position fermée de former des canaux de réception de l'eau de pluie. D'autres caractéristiques techniques rendent cet ensemble assez sophistiqué notamment en ce qui concerne son montage.

Il est impossible pour une personne non qualifiée de monter facilement ce type de structure. D'autre part cette sophistication induit un cout non négligeable.

On connait encore le document FR 2 987 382 qui décrit un dispositif de couverture comprenant notamment des cadres coulissants les uns par rapport aux autres selon à la fois la longueur et la largeur du dispositif. On définit ainsi une surface d'ouverture très modulable. Encore une fois ce dispositif est constitué d' éléments techniques qui le rendent difficile voire impossible à monter et à démonter facilement. Par ailleurs ce dispositif ne présente aucune particularité en ce qui concerne le drainage des eaux de pluie.

Aucun dispositif connu ne décrit un dispositif de type pergola montable et démontable par une personne non qualifiée, à partir d'un kit de composants simples en eux-mêmes et dont l'agencement est tout aussi simple, sans pour autant en réduire les fonctionnalités.

### EXPOSE DE L'INVENTION

L'invention vise à remédier aux inconvénients de l'état de la technique et notamment à prévoir une structure légère de type pergola en kit, à volets orientables et étanches, aptes à drainer les eaux de pluie. Autrement dit l'invention vise une pergola démontable comprenant au moins quatre poteaux porteurs pour une ossature disposée dans un plan horizontal coopérant avec une pluralité de lames orientables aptes à former une couverture supérieure.

Par pergola on entend toute structure légère apte à être placée et fixée à l'extérieur de bâtiments.

Selon un premier aspect de l'invention, l'ossature comprend au moins deux chéneaux parallèles entre eux supportant lesdites lames via au moins une cornière apte à supporter et maintenir l'extrémité d'au moins une lame ; chaque lame est montée rotative autour d'un axe longitudinal proche de son centre de gravité ; et la forme et l'agencement mutuel des lames et des chéneaux permet de collecter les eaux de pluie au niveau des lames et/ou au niveau des chéneaux.

De façon particulière, les lames présentent une première et une deuxième faces principales sensiblement parallèles, la première face étant prolongée par une cornière ouverte vers la deuxième face, et la deuxième face étant prolongée par une cornière anti-débordement ouverte vers la première face de telle sorte qu'en position de couverture maximale, les lames sont jointives et séparées entre elles par une rigole pour la captation et l'écoulement de l'eau.

Ainsi de façon naturelle, en position de fermeture, c'est-à-dire quand les lames sont horizontales et recouvrent la surface de l'ossature horizontale, l'eau peut s'écouler et circuler entre les lames puis vers les chéneaux. Une étanchéité intéressante et efficace est obtenue.

En outre lesdits chéneaux présentent une gouttière disposée vers l'intérieur de l'ossature, sensiblement à l'aplomb de l'extrémité des lames ; cet arrangement permet un écoulement naturel et fonctionnel de l'eau.

Par ailleurs les embouts des lames sont maintenus dans des rainures prévues dans une cornière coopérant avec un chéneau. Par 'embout' on entend les extrémités des axes de rotation des lames orientables. Cet agencement est de mise en oeuvre simple ; il n'en est pas moins fonctionnel et efficace.

De façon intéressante, la pergola selon l'invention comprend en outre au moins une cornière apte à empêcher le soulèvement des lames, ladite cornière étant fixée sur l'un desdits chéneaux. La fixation de la cornière sur le chéneau est préférentiellement de type amovible, réalisée par exemple par clipsage ou par emboitement de forme.

Selon une autre caractéristique de l'invention, lesdits poteaux sont creux et coopèrent en partie basse avec un sabot de drainage de l'eau de pluie. On récupère et on contrôle ainsi facilement l'eau de pluie, depuis leur contact avec les lamelles jusqu'au bas de la pergola.

De façon intéressante, lesdits poteaux sont creux et coopèrent en partie haute avec des moyens d'assemblage de deux chéneaux préférentiellement perpendiculairement l'un à l'autre. Sans sortir du cadre de l'invention, les chéneaux peuvent être orientés selon un angle différent de 90°, par exemple pour former une ossature horizontale de contour polygonal.

Plus précisément, lesdits moyens d'assemblage des poteaux comprennent un manchon qui s'insère à l'intérieur du poteau, et une équerre qui se fixe à l'extérieur des chéneaux en contact avec deux faces extérieures du poteau. Les deux faces extérieures d'un poteau peuvent définir entre elles un angle droit mais aussi tout autre angle approprié.

L'invention concerne en outre un kit apte à former une pergola telle que décrite.

### BREVE DESCRIPTION DES FIGURES

D'autres caractéristiques et avantages de l'invention ressortiront à la lecture de la description qui suit, en référence aux figures annexées, qui illustrent :
- la figure 1, une vue en perspective d'une pergola selon un mode de réalisation de l'invention ;
- la figure 2, une vue éclatée d'une pergola, montrant les principaux éléments constitutifs ;
- la figure 3, une coupe transversale d'un ensemble chéneau, cornières et d'un embout de lames ;
- la figure 4, une vue de côté d'une lame selon une mode de réalisation de l'invention ;
- la figure 5, une coupe transversale montrant l'arrangement mutuel de deux lames juxtaposées ; et
- la figure 6, une vue en perspective d'une cornière support des lames.

Pour plus de clarté, les éléments identiques ou similaires sont repérés par des signes de référence identiques sur l'ensemble des figures.

### DESCRIPTION DETAILLEE D'UN MODE DE REALISATION

La figure 1 est une perspective d'une pergola selon un mode de réalisation de l'invention ; de façon connue une telle pergola comprend au moins quatre poteaux 1 qui portent une ossature 2 dite horizontale c'est-à-dire disposée dans un plan horizontal. Cette ossature 2 coopère avec un ensemble de lames 3 parallèles ou sensiblement parallèles, préférentiellement orientables et aptes à former une couverture supérieure de la pergola. Bien entendu les lames, si elles sont orientables, permettent de découvrir la pergola de façon modulable, en fonction par exemple de l'orientation du soleil. Lorsque les lames sont toutes disposées en position horizontale, elles sont alors jointives et forment une couverture maximale de la pergola.

L'ossature comprend au moins deux chéneaux 4 parallèles entre eux et aptes à supporter les lames 3, plus précisément les extrémités des lames. Les chéneaux selon l'invention présentent une forme spécifique qui permet de les dédier ou pas au support des lames 3. Conformément au mode de réalisation illustré sur la figure 1, deux chéneaux 4 sont dédiés au support des extrémités des lames 3, et deux autres chéneaux forment le reste de l'ossature horizontale 2. Ceci constitue donc une uniformisation des pièces constitutives de l'ossature 2. Bien entendu des traverses peuvent se substituer aux chéneaux qui ne supportent pas les lames 3.

La figure 3 montre plus en détail un chéneau 4 selon l'invention. Le chéneau 4 est un profilé qui comprend une partie inférieure formant gouttière 40, en forme de U ou toute autre forme apte à canaliser les eaux de pluie notamment. La gouttière 40 est contigüe à une première partie 41 du chéneau et en constitue donc la partie inférieure ou fond, en situation de fonctionnement. La première partie 41 présente ici une section transversale rectangulaire. La première partie 41 est surmontée d'une seconde partie 42 de section transversale rectangulaire. La gouttière 40 est avantageusement disposée vers l'intérieur de l'ossature 2, sensiblement à l'aplomb de l'extrémité des lames 3.

La forme et l'agencement mutuel de la première partie 41 et de la seconde partie 42 permettent de former une sorte de 'marche' au niveau de leurs surfaces de contact respectives. La marche est dotée préférentiellement d'une première 43 et d'une deuxième 44 lames formant des gorges de clipsage avec les surfaces associées de la 'marche'. La première lame 43 permet avantageusement de loger par exemple par clipsage une première cornière 45 pour le support des lames. La deuxième lame 44 permet, si elle est présente, de supporter une deuxième cornière 46 notamment une cornière anti-soulèvement des lames 3.

Comme le montre la figure 6, la première cornière 45 présente une pluralité de rainures 450 dans lesquelles sont supportées les extrémités des axes des lames 3. Un flanc peut en outre être prévu à chaque extrémité des lames 3.

De façon intéressante, les lames 3 sont montées rotatives autour d'un axe longitudinal qui passe par leur centre de gravité. Un équilibre optimisé est ainsi réalisé pour les lames 3.

La figure 1 et surtout l'éclaté de la figure 2 montrent en outre les poteaux porteurs 1 qui sont préférentiellement creux. En partie basse, un sabot de drainage 10 préférentiellement monobloc est prévu. Le sabot 10 est entouré extérieurement par le pied du poteau 1 auquel il est associé. Le sabot 10 comporte préférentiellement un flanc horizontal en contact avec la surface porteuse du poteau, apte à drainer les eaux de pluie vers une zone souhaitée périphérique au poteau 1.En partie haute des poteaux 1, on prévoit d'insérer un manchon d'assemblage 11 qui coopère avec une équerre d'assemblage 12 placée à l'extérieur du poteau 1, plus précisément à l'extérieur de la paroi extérieure du chéneau 4. On assemble ainsi facilement, par boulonnage, les chéneaux 4 sur les faces extérieures des poteaux 1.

Sur la figure 3 on voit que le chéneau 4 présente en outre une double gorge de clipsage 47, en partie supérieure. Cette caractéristique optionnelle permet de fixer des moyens fonctionnels additionnels.

Un exemple préféré de lame 3 est représenté sur les figures 4 et 5. Les lames 3 présentent une première face principale 30 et une deuxième face principale 31 parallèles entre elles. La première face 30 est prolongée par une cornière 300 ouverte vers la deuxième face 31 tandis que la deuxième face 31 est prolongée par une cornière 310 dite anti-débordement ouverte vers la première face 30. Les cornières 300, 310 sont préférentiellement monobloc avec le reste de la lame 3. La cornière anti-débordement 310 présente un rebord ou retour apte à mieux canaliser le fluide qui s'écoule.

La figure 5 montre l'agencement mutuel de deux lames 3 juxtaposées. On voit clairement que ces deux lames 3 permettent de former une rigole d'écoulement du fluide, au niveau de chaque cornière anti-débordement 310.

L'assemblage des différentes pièces constitutives de la pergola se fait ainsi aisément, par une personne non nécessairement qualifiée. Les pièces sont peu nombreuses, de formes simples et les moyens d'assemblage des pièces sont tout aussi simples. Pour autant la structure une fois montée est parfaitement robuste et sécurisée. Un cout de fabrication faible est prévu pour une telle pergola.

Des éléments tels que les cornières peuvent être montées ou non sur les chéneaux ; des éléments additionnels tels que des moteurs, des sources d'éclairage ou autres peuvent aisément être mis en place sur la pergola selon l'invention.

## Revendications

1. Pergola en kit, démontable comprenant au moins quatre poteaux porteurs (1) pour une ossature (2) disposée dans un plan horizontal coopérant avec une pluralité de lames (3) préférentiellement orientables aptes à former une couverture supérieure **caractérisé en ce que** l'ossature (2) comprend au moins deux chéneaux (4) parallèles entre eux supportant lesdites lames (3) via au moins une cornière (45) apte à supporter et maintenir l'extrémité d'au moins une lame, **en ce que** chaque lame (3) est montée rotative autour d'un axe longitudinal proche de son centre de gravité, et **en ce que** la forme et l'agencement mutuel des lames (3) et des chéneaux (4) permet de collecter les eaux de pluie au niveau des lames et/ou au niveau des chéneaux.

2. Pergola selon la revendication 1 **caractérisée en ce que** les lames (3) présentent une première (30) et une deuxième (31) faces principales sensiblement parallèles, la première face (30) étant prolongée par une cornière (300) ouverte vers la deuxième face (31), et la deuxième face (31) étant prolongée par une cornière anti-débordement (310) ouverte vers la première face de telle sorte qu'en position de couverture maximale, les lames sont jointives et séparées entre elles par une rigole pour la captation et l'écoulement de l'eau.

3. Pergola selon l'une des revendications précédentes **caractérisée en ce que** lesdits chéneaux (4) présentent une gouttière (40) disposée vers l'intérieur de l'ossature (2), sensiblement à l'aplomb de l'extrémité des lames (3).

4. Pergola selon l'une des revendications précédentes **caractérisée en ce que** les extrémités des lames sont maintenues dans des rainures (450) prévues dans une cornière (45) coopérant avec un chéneau (4).

5. Pergola selon l'une quelconque des revendications précédentes **caractérisée en ce qu'**elle comprend en outre au moins une cornière (46) apte à empêcher le soulèvement des lames (3), ladite cornière étant fixée sur l'un desdits chéneaux (4).

6. Pergola selon l'une quelconque des revendications précédentes **caractérisée en ce que** lesdits poteaux (1) sont creux et coopèrent en partie basse avec un sabot (10) de drainage de l'eau de pluie.

7. Pergola selon l'une quelconque des revendications précédentes **caractérisée en ce que** lesdits poteaux (1) sont creux et coopèrent en partie haute avec des moyens d'assemblage (11, 12) de deux chéneaux (4), préférentiellement perpendiculairement l'un à l'autre.

8. Pergola selon la revendication 7 **caractérisée en ce que** lesdits moyens d'assemblage des poteaux comprennent un manchon (11) qui s'insère à l'intérieur du poteau (1) et une équerre (12) qui se fixe à l'extérieur des chéneaux (4) en contact avec deux faces extérieures du poteau.

9. Kit apte à former une pergola selon l'une quelconque des revendications précédentes.
